# FASCICULE DE BREVET EUROPEEN

(11) **EP 0 591 101 B1**
(45) Date de publication et mention de la délivrance du brevet: **20.12.1995**
(21) Numéro de dépôt: 93810644.0
(22) Date de dépôt: 10.09.1993
(51) Int. Cl.: B31B 1/16, B65H 35/10

(54) **Procédé et dispositif de préparation d'une feuille d'un matériau souple destinéeà l'emballage d'un paquet, notamment d'un paquet de produits de l'industrie du tabac**
Verfahren und Vorrichtung zum Vorbereiten von einer Folie aus flexibelem Material zur Verpackung eines Paketes, insbesondere eines Paketes für Tabakindustriewaren
Method and device for preparing a sheet of a flexible material for packaging a box, especially a box for tobacco industry products

(30) Priorité: 01.10.1992 EP 92810739
(43) Date de publication de la demande: 06.04.1994
(73) Titulaire: FABRIQUES DE TABAC REUNIES S.A., 2003 Neuchâtel-Serrières (CH)
(72) Inventeur: Sigrist, Albert, CH-2013 Colombier (CH); Rizzolo, Roberto, CH-2149 Champ-du-Moulin (CH)
(74) Mandataire: Fischer, Franz Josef

(56) Documents cités:
- EP-A- 0 187 323
- DE-C- 431 290
- US-A- 1 772 785
- US-A- 4 388 794
- US-A- 5 076 555

## Description

La présente invention concerne un procédé de préparation d'une feuille d'un matériau souple, comme une feuille de polypropylène ou de cellophane, destinée à l'emballage d'un paquet, ladite feuille étant découpée dans une bande animée d'un mouvement de déplacement longitudinal, le dispositif adéquat utilisant ce procédé ainsi qu'une machine d'emballage équipée d'un tel dispositif. L'invention s'applique particulièrement bien, mais non exclusivement, à l'emballage de paquets de produits de l'industrie du tabac comme des cigarettes, des cigares ou des cigarillos.

Par préparation d'une feuille d'emballage, on entend sa découpe aux dimensions nécessaires ainsi que sa présentation sur le paquet qu'elle doit emballer, ceci par des procédés automatiques.

L'art antérieur mentionne divers dispositifs à cet effet.

L'état de la technique tel que décrit par le document EP-A-0. 187.323 sur lequel se base le préambule des revendications 1 et 3 montre un dispositif sur lequel plusieurs feuilles d'emballage disposées côte-à-côte sont découpées simultanément dans une bande. Après découpe partielle des lignes de découpe transversales au mouvement de la bande, les feuilles prédécoupées passent par des rouleaux tournant selon une vitesse périphérique légèrement supérieure à la vitesse d'avance de la bande, ce qui détache les feuilles prédécoupées de ladite bande. Ce dispositif est particulièrement adapté à des feuilles d'un matériau non élastique comme du papier ou du carton mince, mais ne convient pas à des matériaux étirables comme le polypropylène ou le cellophane dont il s'agit ici puisque les feuilles détachées ne sont plus guidées avec précision.

Le brevet US-A-4.151.699 décrit un dispositif par lequel la feuille d'emballage est découpée en deux temps, tout d'abord une découpe des deux portions proches de la bordure de la bande, suivie d'une découpe de sa partie centrale. Ce dispositif nécessite une synchronisation complexe des deux couteaux afin que les deux découpes soient connexes; une preuve de la difficulté de cette opération est fournie par le fait que des petites découpes longitudinales sont nécessaires aux points de raccordement des découpes.

Le brevet US-A-4.388.794 est un perfectionnement du précédent; dans ce cas les bordures latérales de la feuille à découper sont entraînées par deux courroies sans fin, la vitesse de défilement desdites courroies étant légèrement supérieure à celle de la bande et les deux courroies allant en s'écartant légèrement l'une de l'autre afin de tendre la feuille découpée. Vu que les découpes sont faites de la même manière que précédemment, les inconvénients mentionnés subsistent.

Le brevet EP-B-0.109.582 montre un dispositif sur lequel la feuille à découper est entraînée successivement par deux bandes latérales, puis par un rouleau où elle est découpée, avant de repasser sur deux bandes latérales, suivant de ce fait un cheminement assez compliqué.

Le principal problème que l'on trouve dans ce dernier dispositif, dans ceux décrits plus haut ainsi que dans de nombreux autres connus de l'art antérieur, provient de ce que, vu que la feuille découpée de polypropylène ou de cellophane est très légère et facilement déformable lorsqu'une traction lui est appliquée, on a facilement un risque de bourrage de la machine à cet endroit, par contact entre l'extrémité découpée de la bande et la bordure supérieure de la feuille découpée ou par défaut de guidage ou de maintien de ladite feuille découpée. Vu d'autre part la grande cadence de fonctionnement de la machine d'emballage, les problèmes de synchronisation deviennent très complexes.

Un premier but de l'invention est donc de proposer un procédé de préparation d'une feuille d'emballage par lequel les inconvénients mentionnés précédemment sont évités; ce premier but étant obtenu par un procédé dont certaines étapes sont décrites dans les revendications 1 et 2.

Un autre but de l'invention est de proposer un dispositif adéquat permettant de réaliser le procédé précédent, capable de fonctionner à cadence élevée sans risque de bourrage et dont la synchronisation des diverses fonctions est simplifiée. Ce but est obtenue par un dispositif comme décrit dans les revendications 3 à 10.

L'invention est plus facilement compréhensible à partir de la description qui suit, en regard du dessin comportant les figures où:
la figure 1 représente une vue latérale partielle du dispositif,
la figure 2 représente une vue de face du dispositif selon la ligne II-II de la figure 1, et
la figure 3 représente de manière schématique la commande de la lame de coupe et de la lame d'arrachage du dispositif.

La description qui suit est celle d'une machine et d'un dispositif prévus pour l'emballage de paquets de cigarettes, il est bien entendu qu'il peut aussi s'agir d'autres produits de l'industrie du tabac de même qu'il peut s'agir de l'emballage de produits très différents que ceux de l'industrie du tabac, certaines caractéristiques ou dispositions pouvant alors être adaptées en conséquence.

Comme on le voit à la figure 1, le dispositif est monté sur une partie d'une machine d'emballage de paquets de cigarettes 1, cette partie étant celle où les paquets de cigarettes 2 ayant été formés auparavant, les cigarettes y ayant été introduites, chaque paquet 20 doit être recouvert d'une feuille de protection 30. Ces feuilles de protection 30, généralement en polypropylène ou en cellophane, sont débitées à partir d'une bande continue 3, dévidée d'une bobine (non représentée), ladite bande 3 étant guidée par un ou plusieurs rouleaux de guidage 10 et entraînée à vitesse linéaire constante par un ou plusieurs rouleaux d'entraînement 11 pour être présentée, de préférence verticalement selon un mouvement allant du haut vers le bas, directement au-dessus du dispositif de coupe.

Celui-ci est composé premièrement de moyens d'entraînement 4 de la bande 3 et, après que celle-ci ait été prédécoupée selon la manière décrite plus bas, d'une feuille prédécoupée 31, qui sont constitués de préférence de deux courroies sans fin 40, disposées parallèlement de manière espacée, l'espace entre les deux courroies étant légèrement supérieur à la largeur d'un paquet, un brin de chacune d'entre elles se déplaçant linéairement parallèlement et à très faible distance d'une partie du trajet de la bande 3, les bordures latérales de la bande 3, respectivement de la feuille prédécoupée 31 se superposant auxdits brins. Les deux courroies 40 circulent chacune autour d'au-moins deux rouleaux de renvoi 41,42, un rouleau de renvoi au-moins de chacune des deux courroies, par exemple les rouleaux 41, étant entraîné en rotation par des moyens d'entraînement 43, de telle manière que la vitesse linéaire du brin des courroies 40 se trouvant circuler parallèlement à la bande 3 est très légèrement supérieure à la vitesse linéaire constante imposée par le ou les rouleaux d'entraînement 11, pour des raisons qui seront expliquées ultérieurement. Chacune des courroies 40 est munie d'une pluralité d'orifices 44 (voir figure 2) mettant en liaison une chambre de dépression 45 dont une sortie est reliée à une installation d'aspiration non représentée. Il est ainsi possible de créer une légère dépression sur la surface extérieure des brins en contact chacun avec une portion latérale de la bande 3, respectivement de feuille prédécoupée 31 ou de la feuille découpée 34, afin de la plaquer légèrement contre les courroies 40. Afin d'assurer une vitesse régulière et constante des courroies 40, celles-ci sont de préférence crantées, comme représenté en 40A. De plus, et afin que le guidage de la bande 3, respectivement de la feuille prédécoupée 31 soit amélioré par rapport aux dispositifs connus, la partie crantée des courroies 40 comprend une rainure longitudinale de guidage 40B (voir figure 2) qui correspond à une nervure longitudinale aménagée sur la face d'appui de la chambre de dépression 45. De cette manière, le guidage longitudinal en vitesse ainsi que le guidage latéral en position de la bande 3 ainsi que de la feuille prédécoupée 31 sont parfaitement assurés.

Lorsque la bande 3 arrive en position pour être entraînée par les courroies 40, vu que celles-ci circulent à une vitesse légèrement supérieure à celle à laquelle circulait la bande 3 entraînée par les rouleaux d'entraînement 11, une légère traction longitudinale dans le sens de déplacement est imposée à la bande 3. Vu les caractéristiques mécaniques du matériau constituant la bande 3, cet effort de traction impose un léger étirage de ladite bande dans le sens longitudinal.

Le dispositif comprend ensuite des moyens de coupe 5, composés préférentiellement d'une lame coupante 50 montée sur un cylindre pivotant 51 et d'une contre-lame fixe 52, montée exactement en face de la position de coupe de la lame 50, de l'autre côté de la bande 3. Les moyens de coupe 5 sont installés sur une portion de trajet rectiligne de la bande 3, entre les derniers rouleaux d'entraînement 11 et le sommet des courroies 40. La lame coupante 50 du dispositif selon l'invention est particulière dans la mesure où, comme on le voit à la figure 3, son tranchant n'est pas continu mais présente une pluralité d'encoches 50A. Le cylindre pivotant 51 est entraîné en rotation par des moyens d'entraînement 53, synchronisés de manière à ce que la découpe 32 (voir figure 2) ait lieu à l'endroit adéquat sur la bande 3 de manière à prédécouper des feuilles 31 de longueur déterminée tenant compte du léger étirage longitudinal mentionné plus haut. L'action de la lame 50 sur la bande 3 est aussi visible sur la figure 2 où on voit que la découpe 32, n'est pas continue mais présente des points d'attache 32A correspondant à chacune des encoches 50A. Ainsi, la feuille prédécoupée 31 n'est pas tout de suite complètement séparée de la bande 3, mais reste attachée à celle-ci par les points d'attache 32A. Dès que la découpe 32 est faite, la légère traction longitudinale due à la différence de vitesse de déplacement entre la bande 3 et la feuille prédécoupée 31 impose aussi un léger étirage des points d'attache 32A.

Le nombre de points d'attache 32A ainsi que leur largeur sont déterminés tenant compte de l'épaisseur du ruban 3, de sa résistance mécanique, etc, de telle manière que les points d'attache 32A ne se rompent pas sous l'effet de l'étirage mentionné ci-dessus, mais soient très proches de leur limite de rupture. Pour un ruban de cellophane utilisé comme emballage de paquets de cigarettes, on peut avoir trois points d'attache 32A ayant chacun une largeur de l'ordre de 0,8 mm.

La bande 3 peut aussi comprendre un ruban d'arrachage continu disposé longitudinalement sur ladite bande, la lame coupante 50 laissant un espace non coupé de part et d'autre dudit ruban, qu'une deuxième lame coupante vient couper ultérieurement selon une position légèrement décalée par rapport à la première découpe. Cette portion du dispositif permettant d'inclure un ruban d'arrachage de l'emballage est bien connue de la technique, elle n'est donc pas représentée sur les figures mais peut facilement être intégrée au dispositif selon l'invention.

Immédiatement après que la lame coupante 50 ait effectué les découpes 32, une lame d'arrachage 54, vient frapper la feuille prédécoupée 31 sur une zone 33 selon un mouvement approximativement tangentiel dans le sens de déplacement de la feuille prédécoupée 31. La lame d'arrachage 54 est disposée d'un côté d'une portion basse de la feuille prédécoupée 31, en face de laquelle, de l'autre côté de la feuille prédécoupée 31 et en contact avec celle-ci par une génératrice, on trouve une surface d'appui, de préférence un ou plusieurs rouleaux d'appui 55 en rotation libre autour d'un axe parallèle au plan de la feuille prédécoupée 31 mais perpendiculaire à son sens de déplacement. La lame d'arrachage 54 a la forme générale d'un parallélipipède rectangle, sa face 54A qui vient frapper la feuille prédécoupée 31 étant convexe. La lame 54 pivote autour d'un axe parallèle à celui du ou des rouleaux d'appui 55, elle est entraînée en rotation autour de cet axe par des moyens d'entraînement 56 comportant des moyens d'accélération de mouvement 56A comme par exemple une boîte comportant des pignons elliptiques, de telle manière qu'une accélération du mouvement de rotation de la lame 54 lui soit appliquée juste avant que la face 54A de ladite lame vienne frapper la zone 33 de la feuille prédécoupée 31, le ou les rouleaux d'appui 55 ayant le rôle d'un contre-appui. Lors de cette frappe, la feuille prédécoupée 31, qui vient d'être prédécoupée par la lame coupante 50, reçoit un choc dans le sens de son déplacement, ce qui suffit pour arracher les points d'attache 32A qui la maintenaient encore attachée à l'extrémité inférieure de la bande 3, et qui étaient proches de leur limite de rupture. La feuille 34 est donc maintenant entièrement séparée de la bande 3, elle est entraînée par les courroies 40 et se déplace à leur vitesse, étant parfaitement maintenue par aspiration et guidée par celles-ci. Vu les différentes vitesses de déplacement, un espace a donc été créé entre le bord inférieur du ruban 3 et le bord supérieur de la feuille découpée 34, ces deux bords ne pouvant plus entrer en contact et/ou se chevaucher, évitant ainsi le risque de provoquer un bourrage de la machine.

Comme on le voit à la figure 3, les moyens d'entraînement en rotation 53 de la lame coupante 50 ainsi que les moyens d'entraînement en rotation 56 de la lame d'arrachage 54 sont synchronisés entre eux et avec les moyens d'entraînement en rotation 43 des courroies 40 par un dispositif de synchronisation 57 de technique connue. Le dispositif de synchronisation 57 peut être de conception relativement simple puisqu'il n'est pas nécessaire que la lame d'arrachage 54 frappe la feuille prédécoupée en un endroit très précis, la zone 33 étant située à proximité et au dessous de la découpe 32 qui vient d'être faite. Lors de cette frappe, l'extrémité inférieure de la bande 3 qui suit immédiatement la feuille prédécoupée 31 à arracher est déjà engagée et entraînée par les courroies 40. Vu que l'on cherche à obtenir un dispositif de dimensions aussi réduites que possible, la lame d'arrachage 54 sera disposée à une distance relativement faible du haut des courroies 40, respectivement des rouleaux 42.

La figure 1 semble montrer qu'il est possible d'avoir une feuille prédécoupée 31 et une feuille découpée 34 disposées l'une à la suite de l'autre simultanément sur les courroies 40. En fait, et si le dispositif est de dimensions réduites comme il vient d'être dit, on ne pourrait avoir une telle disposition; les repères 31 et 34 de la figure 1 ne servent qu'à monter approximativement les positions que prennent les feuilles 31 ou 34 sur le dispositif. Au cas où le dispositif est plus long que représenté, notamment si les courroies 40 sont plus longues, il serait alors possible d'avoir plusieurs feuilles 31 et/ou 34 transportées simultanément par les moyens d'entraînement 4.

Un paquet de cigarettes 20, prêt à être emballé, est en attente sur une glissière 12A disposée perpendiculairementêau déplacement de la feuille découpée 34, sur un côté du dispositif, par exemple en dessous des rouleaux d'appui 55. La largeur de la glissière 12A est légèrement inférieure à l'espace entre les deux courroies 40 (voir figure 2), et son extrémité avant vient juste à fleur du plan sur lequel se déplace la feuille découpée 34. De l'autre côté dudit plan, on trouve une seconde glissière 12B, l'espace libre entre les deux glissières 12A et 12B étant suffisant pour le passage de la feuille découpée 34.

Lorsque la feuille découpée 34 arrive en position à hauteur du paquet 20, le dispositif de synchronisation 57 commande le levier ou le piston 13, par l'intermédiaire des moyens d'actionnement 14, afin que le paquet 20 soit propulsé en direction de la feuille découpée 34 et continuant de glisser sur la glissière 12B, entraîne ladite feuille jusqu'à ce qu'il aille se loger dans un logement 15 aménagé dans une roue de réception 16 de technique connue. Lorsque la roue de réception 16 continue son mouvement de rotation séquentiel comme indiqué par la flèche, les portions supérieures de la feuille d'emballage 30 seront rabattues et scellées sur le paquet afin de le refermer complètement pour le rendre étanche, par un dispositif de technique connue.

A côté de la forme d'exécution du dispositif selon l'invention décrite ci-dessus, on peut concevoir diverses variantes constructives de l'une ou de l'autre de ses parties. D'une part il n'est pas absolument nécessaire que le couteau 50 effectuant la prédécoupe 32 soit animé d'un mouvement rotatif; on peut obtenir un résultat semblable avec un couteau effectuant un mouvement perpendiculaire à celui de la bande 3. De même, la contre-lame 52 ne doit pas absolument être fixe, il peut aussi s'agir d'une surface d'appui ou d'un rouleau, pouvant aussi éventuellement être muni d'encoches correspondant aux encoches 52A de la lame coupante. L'accélération de la lame d'arrachage 54 peut aussi être provoquée par d'autres moyens que ceux décrits, par exemple par une came ou par un piston. La présentation ainsi que la réception du paquet de cigarettes 20 ont été décrits selon une forme d'exécution particulière, d'autres formes d'exécution de tels systèmes pouvant être envisagées, s'accordant avec le dispositif selon l'invention.

Ainsi, le procédé et le dispositif décrits répondent aux buts fixés, soit permettre le présentation de feuilles d'emballage sans risque de bourrage et à grande cadence de fonctionnement. De par l'action successive d'une lame de prédécoupe et d'une lame d'arrachage, on a pu simplifier les moyens de synchronisation du système. Un dispositif tel que décrit peut être monté d'origine sur une machine d'emballage ou alors peut être monté ultérieurement afin de la perfectionner.

## Revendications

1. Procédé de préparation d'une feuille (30) d'un matériau souple destinée à l'emballage d'un paquet (20), notamment d'un paquet de produit de l'industrie du tabac, ladite feuille étant découpée sur l'extrémité d'une bande (3) dudit matériau, ladite bande étant animée d'un mouvement de déplacement longitudinal selon une première vitesse constante par des premiers moyen d'entraînement (11), une prédécoupe (32) étant effectuée, transversalement à ladite bande, ladite prédécoupe laissant subsister au moins un point d'attache (32A) entre la feuille prédécoupée (31) et l'extrémité de la bande, la feuille prédécoupée (31) étant entraînée et guidée par des deuxièmes moyens d'entraînement (4) selon une deuxième vitesse constante, supérieure à la première vitesse constante,
caractérisé en ce que lesdits deuxièmes moyens d'entraînement (4) imposent une contrainte de traction audit ou auxdits point(s) d'attache (32A), de telle manière que ledit ou lesdits point(s) d'attache ne se rompent pas sous l'effet de cette traction, l'arrachage (54) dudit ou desdits point(s) d'attache, respectivement de la feuille prédécoupée étant obtenu en imprimant un choc à la feuille prédécoupée, dans la même direction que la direction de déplacement de la bande, ledit choc étant provoqué par la frappe d'une face (54A) d'une lame d'arrachage (54) selon un mouvement sensiblement tangentiel à une portion de surface (33) de ladite feuille prédécoupée.

2. Procédé selon la revendication 1, caractérisé en ce que, après arrachage du ou des point(s) d'attache (32A), la feuille découpée (34) reste fixée et guidée au et par les deuxièmes moyens d'entraînement (4), jusqu'à ce qu'elle en soit retirée par le passage du paquet (20), circulant selon une direction sensiblement transversale à la direction imposée par lesdits deuxièmes moyens d'entraînement.

3. Dispositif de préparation d'une feuille d'un matériau souple destiné à l'emballage d'un paquet, notamment d'un paquet de produit de l'industrie du tabac, pour l'application du procédé selon la revendication 2,
comportant:
des premiers moyens d'entraînement (11) d'une bande (3) capables d'entraîner ladite bande selon une première vitesse de défilement longitudinal constante,
des moyens de coupe (5) capables d'effectuer une prédécoupe (32) transversale de ladite bande en laissant subsister au-moins un point d'attache (32A) entre la feuille prédécoupée (31) et l'extrémité de la bande, et
des deuxièmes moyens d'entraînement et de guidage (4) capables d'imposer à une portion d'extrémité de la bande (3) ainsi qu'à la feuille prédécoupée (31) puis à la feuille découpée (34), une deuxième vitesse de défilement longitudinal supérieure à ladite première vitesse de défilement longitudinal,
caractérisé en ce qu'il comprend en outre:
des moyens d'arrachage (54, 56A) dudit ou desdits points d'attache (32A), respectivement de la feuille prédécoupée (31), capables d'imprimer un choc à la feuille prédécoupée, dans la même direction que la direction de déplacement de la bande,
des moyens de synchronisation (57) capables de synchroniser l'action des moyens de coupe et celle des moyens d'arrachage avec celle des moyens de déplacement.

4. Dispositif selon la revendication 3, caractérisé en ce qu'il comprend en outre
des moyens de déplacement (12A,12B,13,14) d'un paquet (20) disposés perpendiculairement auxdits deuxièmes moyens d'entraînement (4) de la feuille découpée (34), le déplacement du paquet retirant la feuille découpée desdits deuxièmes moyens d'entraînement de la feuille découpée,
l'action desdits moyens de déplacement d'un paquet étant commandée par lesdits moyens de synchronisation (57),
des moyens de réception (15,16) d'un paquet partiellement entouré de la feuille découpée et
des moyens de fermeture et de scellement de la feuille d'emballage autour du paquet.

5. Dispositif selon la revendication 4, caractérisé en ce que
les moyens de coupe sont constitués d'une lame coupante (50) dont la longueur est au-moins équivalente à la largeur de la bande et dont le tranchant comporte au-moins une encoche (50A), ladite lame étant animée d'un mouvement de rotation selon un axe parallèle au plan de la bande et perpendiculaire à la direction de déplacement de ladite bande, ainsi que de moyens d'appui (52) disposés de l'autre côté de la bande à découper, en face de ladite lame coupante.

6. Dispositif selon la revendication 5, caractérisé en ce que le tranchant de ladite lame coupante comporte trois encoches.

7. Dispositif selon l'une des revendications 3 à 6, caractérisé en ce que
les deuxièmes moyens d'entraînement (4) sont constitués de deux courroies sans fin (40) disposées parallèlement entre elles, l'espacement entre lesdites courroies étant légèrement supérieur à la largeur d'un paquet, un brin de chacune desdites courroies circulant dans le plan de déplacement de la bande (3), respectiveemnt de la feuille prédécoupée (31) ou de la feuille découpée (34), chacune desdites courroies étant munies d'une pluralité de perforations (44) disposées longitudinalement, des moyens d'aspiration (45) étant disposés derrière chacun des brins en contact avec la bande (3), respectiveemnt avec la feuille prédécoupée (31) ou la feuille découpée (34), créant une légère dépression entre les bords latéraux de ces éléments (3,31,34) et les courroies (40), chacune de celles-ci étant tendue et entraînée (43) par au moins deux galets (41,42).

8. Dispositif selon la revendication 7, caractérisé en ce que les courroies sans fin (40) sont crantées (40A) et comportent en outre une rainure longitudinale (40B) de guidage coopérant avec une nervure longitudinale de guidage fixe.

9. Dispositif selon l'une des revendications 3 à 8, caractérisé en ce que les moyens d'arrachage sont constitués d'une lame d'arrachage (54) de forme généralement parallélipipèdique, dont une face (54A) est légèrement convexe, ladite lame étant animée d'un mouvement de rotation, selon un axe parallèle au plan de la feuille prédécoupée (31) et perpendiculaire à la direction de déplacement de ladite feuille prédécoupée, sous l'action de moyens de mise en rotation (56) couplés à des moyens d'accélération de rotation (56A) afin que ledit mouvement de rotation soit accéléré lorsque ladite face convexe frappe la feuille prédécoupée, ainsi que de moyens d'appui (55) disposés de l'autre côté de la feuille prédécoupée (31), en face de ladite lame d'arrachage.

10. Dispositif selon la revendication 9, caractérisé en ce que lesdits moyens d'accélération de rotation sont constitués d'une boîte à engrenages elliptiques (56A).

## Claims

1. A method of preparing a blank (30) of flexible material intended for wrapping a packet (20), especially a packet of tobacco products, the said blank being cut out of the end of a web (3) of the said material, the said web being subjected to a movement of longitudinal displacement at a first constant speed by first driving means (11), a pre-cut (32) being made transversely to the web, the said pre-cut allowing at least one point of attachment (32A) to remain between the pre-cut blank (31) and the end of the web, the pre-cut blank (31) being driven and guided by second driving means (4) at a second constant speed greater than the first constant speed,
characterized in that the said second driving means (4) impart a tractive force to the point or points of attachment (32A) in such a way that the said point or points of attachment do not tear under the effect of the traction, the tearing (54) of the said point or points of attachment, respectively of the pre-cut blank being achieved by imparting a jolt to the pre-cut blank in the same direction as the direction of travel of the web, the said jolt being caused by an impact of a face (54A) of a tearing blade (54) moving substantially at a tangent to a surface portion (33) of the pre-cut blank.

2. Method according to claim 1, characterized in that, after tearing of the point or points of attachment (32A), the cut-out blank (34) remains fixed to and guided by the second driving means (4) until it is withdrawn therefrom by the passage of the packet (20) travelling in a direction substantially at right angles to the direction imparted by the second driving means.

3. Apparatus for preparing a blank from flexible material intended for wrapping a packet, especially a packet of products of the tobacco industry, for application of the method according to claim 2,
comprising:
first driving means (11) for a web (3) capable of driving the said web at a first constant longitudinal speed of travel,
cutting means (5) capable of carrying out a transverse pre-cut (32) of the web while allowing at least one point of attachment (32A) to remain between the pre-cut said blank (31) and the end of the web, and
second driving and guiding means (4) capable of imparting to an end portion of the web (3), as well as to said pre-cut blank (31), then to the cut-out blank (34), a second longitudinal speed of travel greater than said first longitudinal speed of travel,
characterized in that it comprises in addition:
tearing means (54, 56A) for tearing said point or points of attachment (32A), respectively the pre-cut blank (31), capable of imparting a jolt to said pre-cut blank in the same direction as the direction of travel of the web,
synchronizing means (57) capable of synchronizing the action of said cutting means and that of said tearing means with that of said means of travel.

4. Apparatus according to claim 3, characterized in that it further comprises
means of moving (12A, 12B, 13, 14) a packet (20) disposed perpendicular to said second driving means (4) of the cut-out blank (34), the movement of the packet withdrawing the cut-out blank from said second driving means of the cut-out blank,
the action of said packet-moving means being controlled by said synchronizing means (57),
means of receiving (15, 16) a packet partially surrounded by said cut-out blank, and means for closing and sealing said blank around the packet.

5. Apparatus according to claim 4, characterized in that
the cutting means comprise a cutting blade (50) whose length is at least equal to the width of the web and whose cutting edge includes at least one notch (50A), the said blade being subjected to a movement of rotation about an axis parallel to the plane of the web and perpendicular to the direction of movement of the said web, and support means (52) disposed opposite said cutting blade on the other side of the web.

6. Apparatus according to claim 5, characterized in that the cutting edge of the said cutting blade includes three notches.

7. Apparatus according to one of the claims 3 to 6, characterized in that
the second driving means (4) comprise two endless belts (40), disposed parallel to each other, the space between the said belts being slightly greater than the width of a packet, a length of each of said belts travelling in the plane of movement of the web (3), respectively of the pre-cut blank (31) or the cut-out blank (34), each of the said belts being provided with a plurality of perforations (44) disposed longitudinally, and suction means (45) disposed behind each of the lengths in contact with the web (3), respectively with the precut blank (31) or the cut-out blank (34), creating a slight negative pressure between the side edges of these elements (3, 31, 34) and the belts (40), each of said belts being held taut and driven (43) by at least two rollers (41, 42).

8. Apparatus according to claim 7, characterized in that the endless belts (40) are notched (40A) and include in addition a longitudinal guide groove (40B) co-operating with a fixed longitudinal guide rib.

9. Apparatus according to one of the claims 3 to 8, characterized in that the tearing means comprise a tearing blade (54) of substantially parallelepiped shape having a slightly convex face (54A), the said blade being subjected to a movement of rotation about an axis parallel to the plane of the pre-cut blank (31) and perpendicular to the direction of travel of the pre-cut blank, under the action of rotation means (56) coupled to rotation-acceleration means (56A) in order that the said movement of rotation is accelerated when said convex face strikes the precut blank, and support means (55) disposed opposite said tearing blade on the other side of said precut blank (31).

10. Apparatus according to claim 9, characterized in that the said rotation-acceleration means comprise a gearcase of elliptical gears (56A).

## Patentansprüche

1. Verfahren zum Vorbereiten einer Folie (30) aus einem flexiblen Material für die Verpackung eines Paketes (20), insbesondere eines Paketes für Produkte der Tabakindustrie, wobei die Folie vom Ende eines Bandes (3) des genannten Materials abgeschnitten wird, das genannte Band durch erste Antriebsmittel (11) in eine longitudinale Verschiebebewegung mit einer ersten konstanten Geschwindigkeit versetzt wird, ein quer zum Band liegender Vorschnitt (32) ausgeführt wird, welcher mindestens einen Verbindungspunkt (32A) zwischen der vorgeschnittenen Folie (31) und dem Ende des Bandes bestehen lässt, und die vorgeschnittene Folie (31) durch zweite Antriebsmittel (4) mit einer zweiten konstanten Geschwindigkeit, die über der ersten Geschwindigkeit liegt, angetrieben und geführt wird, dadurch gekennzeichnet, dass die genannten zweiten Antriebsmittel (4) eine Zugbeanspruchung auf den genannten Verbindungspunkt oder die Verbindungspunkte (32A) ausüben, derart, dass der genannte Verbindungspunkt oder die genannten Verbindungspunkte unter der Zugbeanspruchung nicht reissen, sondern das Reissen (54) des Verbindungspunktes oder der Verbindungspunkte bzw. der vorgeschnittenen Folien erreicht wird, indem ein Schlag auf die vorgeschnittene Folie in der gleichen Richtung wie die der Verschiebebewegung ausgeübt wird, und dieser Schlag durch eine Fläche (54A) einer Abreissplatte (54) durch eine etwa tangentielle Bewegung auf einen Teil der Oberfläche (33) der genannten vorgeschnittenen Folie ausgeübt wird.

2. Verfahren nach Anspruch 1, dadurch gekennzeichnet, dass nach dem Reissen des oder der Verbindungspunkte(s) (32A) die vorgeschnittene Folie (34) durch die zweiten Antriebsmittel (4) gehalten und geführt bleiben, bis sie daraus durch das Durchfahren eines Paketes (20) zurückgezogen wird, welches etwa quer zur Bewegungsrichtung, die durch die genannten zweiten Antriebsmittel ausgeübt wird, erfolgt.

3. Vorrichtung zum Vorbereiten einer Folie aus einem flexiblen Material für die Verpackung eines Paketes, insbesondere eines Paketes für Produkte der Tabakindustrie, für die Anwendung des Verfahrens nach Anspruch 1,
enthaltend:
erste Antriebsmittel (11) für ein Band (3), mit welcher das genannte Band mit einer ersten konstanten Ablaufgeschwindigkeit longitudinal antreibbar ist,
Schneidmittel (3), mit welchen ein Vorschnitt (32) quer zum genannten Band ausführbar ist, wobei mindestens ein Verbindungspunkt zwischen der vorgeschnittenen Folie (31) und dem Ende des Bandes bestehen bleibt, und
zweite Antriebs- und Führungsmittel (4), mit welchen auf einen Bereich des Endes des Bandes (3) sowie auf die vorgeschnittene Folie (31) und dann auf die abgeschnittene Folie (34) eine zweite longitudinale Ablaufgeschwindigkeit ausübbar ist, die über der genannten ersten longitudinalen Ablaufgeschwindigkeit liegt,
dadurch gekennzeichnet, dass sie ausserdem enthält:
Abreissmittel (54, 56A) des oder der genannten Verbindungspunkte(s) (32A) bzw. der vorgeschnittenen Folie, mit welchen ein Schlag auf die vorgeschnittene Folie in dieselbe Richtung ausübbar ist, in welcher das Band verschoben wird,
Synchronisationsmittel (57), mit welchen die Aktion der Schneidmittel und diejenige der Abreissmittel mit den Mitteln zum Verschieben synchronisierbar sind.

4. Vorrichtung nach Anspruch 3, dadurch gekennzeichnet, dass sie ausserdem enthält:
Verschiebemittel (12A, 12B, 13, 14) für ein Paket (20), die senkrecht zu den genannten zweiten Antriebsmittel (4) für die geschnittene Folie (34) angeordnet sind, wobei das Verschieben des Paketes die geschnittene Folie aus den Antriebsmitteln für die geschnittene Folie zieht,
wobei die Aktion der genannten Verschiebemittel für ein Paket durch die genannten Synchronisationsmittel (57) steuerbar ist
Aufnahmemittel (15, 16) für ein teilweise mit der geschnittenen Folie umwickeltes Paket, und
Mittel zum Schliessen und Versiegeln der Folie zum Verpacken des Pakets.

5. Vorrichtung nach Anspruch 4, dadurch gekennzeichnet, dass die Schneidmittel (50) aus einer Schneidklinge gebildet sind, deren Länge mindestens gleich der Breite des Bandes ist und deren Schneidkante mindestens eine Aussparung (50A) aufweist, wobei die genannte Klinge in eine Rotationsbewegung um eine Achse, die parallel zur Ebene des Bandes und senkrecht zur Verschiebebewegung dieses Bandes ausgerichtet ist, versetzbar ist, wie auch Abstützmittel (57), die auf der anderen Seite des zu schneidenden Bandes angeordnet sind, gegenüberliegend der genannten Schneidklinge.

6. Vorrichtung nach Anspruch 5, dadurch gekennzeichnet, dass die Schneidkante der genannten Klinge drei Aussparungen aufweist.

7. Vorrichtung nach einem der Ansprüche 3 bis 6, dadurch gekennzeichnet, dass
die zweiten Antriebsmittel (4) aus zwei endlosen Riemen (40) gebildet sind, die zueinander parallel ausgerichtet sind, wobei der Zwischenraum zwischen den genannten Riemen leicht grösser ist, als die Breite eines Pakets, und ein Trum von jedem der genannten Riemen in der Verschiebeebene des Bandes (3) bzw. der vorgeschnittenen Folie (31) oder der geschnittenen Folie (34) verläuft, dass jeder der genannten Riemen mit einer Anzahl von Perforierungen (44) versehen ist, die longitudinal ausgerichtet sind, und hinter jedem der Trums, die mit dem Band (3) bzw. mit der vorgeschnittenen Folie (31) oder der geschnittenen Folie (34) in Kontakt sind, Saugmittel (45) angeordnet sind die zwischen den seitlichen Rändern von diesen Elementen (3, 31, 34) und den Riemen (40) einen kleinen Unterdruck erzeugen, und dass jeder der Riemen durch mindestens zwei Rollen (41, 42) gehalten und antreibbar ist.

8. Vorrichtung nach Anspruch 7, dadurch gekennzeichnet, dass die endlosen Riemen (40) gezahnt (40A) sind und ausserdem eine longitudinale Führungsrille (40B) umfassen, welche mit einer festen longitudinalen Führungsrippe (40B) zusammenwirken.

9. Vorrichtung nach einem der Ansprüche 3 bis 8, dadurch gekennzeichnet, dass die Abreissmittel aus einer Abreissplatte (54) gebildet sind, die im wesentlichen die Form eines Parallelepipeds aufweist, wovon eine Fläche (54A) leicht konvex ist, wobei die Platte um eine Achse in Rotation versetzbar ist, die parallel zur Ebene der vorgeschnittenen Folie (31) und senkrecht zur Verschieberichtung der genannten vorgeschnittenen Folie angeordnet ist, welche unter der Wirkung der Mittel (53), mit welcher sie in Rotation versetzbar ist, an Rotationsbeschleunigungsmittel (56A) angekoppelt sind, damit die genannte Rotationsbewegung beschleunigt wird, wenn die genannte konvexe Fläche auf die vorgeschnittene Folie schlägt, wie die Abstützmittel (55), die auf der anderen Seite der vorgeschnittenen Folie (31) angeordnet sind, gegenüberliegend zur genannten Abreissplatte.

10. Vorrichtung nach Anspruch 9, dadurch gekennzeichnet, dass die genannten Rotationsbeschleunigungsmittel aus einem Ellipsenradgetriebe (56A) gebildet sind.
